# EUROPÄISCHE PATENTSCHRIFT

(11) **EP 0 205 135 B1**
(45) Veröffentlichungstag und Bekanntmachung des Hinweises auf die Patenterteilung: **11.01.1989**
(21) Anmeldenummer: 86107794.9
(22) Anmeldetag: 07.06.1986
(51) Int. Cl.: B65B 53/02

(54) **Verfahren zum Verpacken eines auf einer Palette angeordneten Gutstapels und Vorrichtung zur Durchführung des Verfahrens**
Method for packaging stacked articles disposed on a pallet, and device for putting the method into operation
Procédé d'emballage d'une pile d'articles déposée sur une palette et dispositif pour la mise en oeuvre du procédé

(30) Priorität: 14.06.1985 DE 3521416
(43) Veröffentlichungstag der Anmeldung: 17.12.1986
(73) Patentinhaber: MSK-Verpackungs-Systeme Gesellschaft mit beschränkter Haftung, D-47515 Kleve (DE)
(72) Erfinder: Hannen, Reiner Wilhelm, D-4180 Goch 2 (DE)
(74) Vertreter: Stark, Walter, Dr.-Ing.

(56) Entgegenhaltungen:
- EP-A- 0 116 124
- EP-A- 0 133 462
- FR-A- 2 082 861
- FR-A- 2 161 527

## Beschreibung

Die Erfindung betrifft ein Verfahren zum Verpacken eines auf einer Palette angeordneten Gutstapels, insbesondere aus Flaschen, Dosen o. dgl., wobei eine über den Gutstapel gezogene Schrumpfhaube in vertikaler Richtung fortschreitend geschrumpft und mit einer zwischen Gutstapel und Palette angeordneten, über den Rand der Palette vorstehenden Folie verschweißt wird, wie aus der Praxis bekannt.

Die Erfindung betrifft auch eine Vorrichtung zur Durchführung des Verfahrens.

Von Herstellern für Lebensmittelverpackungen, z. B. der Glasindustrie, Dosenindustrie, Kunststoff-Flaschenindustrie u. dgl. wird verlangt, daß ihre Produkte hermetisch geschlossen mit einer Folie auf einer Palette verpackt in sogenannter Hygieneverpackung angeliefert werden. Zum Verpacken dieser Gutstapel legt man auf die Oberseite einer leeren Palette eine Folie oder einen Kartonzuschnitt und darauf den Gutstapel. Der Gutstapel und die Palette werden dann mit ein oder zwei Schrumpfhauben überzogen, wobei die Schrumpfhaube mit der auf die Palette aufgelegten Folie so gut wie luftdicht verschweißt wird. Üblicherweise wird die über den Gutstapel gezogene Schrumpfhaube mit einem Schrumpfrahmen geschrumpft, und zwar von unten nach oben, so daß der untere Rand der Schrumpfhaube unterhalb der Palette einen Unterschrumpf bildet und dabei auch die auf die Palette gelegte Folie mit der Schrumpfhaube verschweißt. Die dann in der Schrumpfhaube verbleibende Luft kann nun nicht mehr entweichen und wird beim nachfolgenden Schrumpfen der Schrumpfhaube mit erwärmt. Die Luft dehnt sich aus, und es kommt zu einer sogenannten Ballonbildung, die unter Umständen die Schrumpfhaube so stark aufdehnt, daß sie auch nach dem Erkalten der Luft nicht mehr vollständig zurückschrumpft. Teilweise wird deswegen bereits während der Bildung des Unterschrumpfes in der Schrumpfhaube ein Unterdruck erzeugt, der die Schrumpfhaube an den Gutstapel ansaugt.

Nachteilig dabei ist jedoch, daß die im allgemeinen mit Übergröße über den Gutstapel gezogene Schrumpfhaube sich in Falten um den Gutstapel und um die Palette legt, wodurch zumindest bereichsweise die Aufheizung des Schrumpfhaubenmaterials beschränkt wird, einerseits wegen der Mehrfachlagen im Bereich der Falten und andererseits wegen des Kontaktes mit Oberflächenbereichen des Gutstapels. Außerdem bildet die Schrumpfhaube nach dem Schrumpfen Dünnstellen neben den Falten, weil die Wärme länger in den Falten bleibt und die Schrumpfhaube mit ihrer hohen Kaltschrumpfkraft Folienmaterial neben den Falten zieht, wo die Wärme ungehindert Zutritt hat. Die dabei gebildeten Falten laufen in der Regel schräg in der Nähe der vier vertikalen Kanten des Gutstapels nach unten und bilden sogenannte Regenrinnen, in denen sich bei Au- ßenlagerung herunterlaufendes Wasser einen Weg sucht und ggf. auch durch kleine Löcher im Faltenbereich bis zum Gutstapel vordringt.

Aufgabe der Erfindung ist es, einen Gutstapel, insbesondere als Hygieneverpackung, dicht zu verpacken.

Diese Aufgabe wird bei dem eingangs beschriebenen Verfahren dadurch gelöst, daß der untere Rand der über den Gutstapel gezogenen Schrumpfhaube wenigstens bereichsweise von der Palette und der darauf angeordneten Folie ferngehalten wird, daß die Schrumpfhaube von oben nach unten geschrumpft wird und daß der freie Rand der Schrumpfhaube freigegeben sowie unter der Schrumpfhaube ein Unterdruck erzeugt wird, kurz bevor die Schrumpfung die Palette erreicht.

Hierbei würde die Gefahr der eingangs beschriebenen Faltenbildung vermieden, weil eine Verschweißung der Schrumpfhaube mit der auf die Palette gelegten Folie erst unmittelbar vor Abschluß des Schrumpfvorganges erfolgt. Dadurch, daß der untere Rand der Schrumpfhaube während des Schrumpfens von der Folie ferngehalten wird, kann Luft aus der Schrumpfhaube entweichen. Es ist sogar möglich, die Schrumpfhaube während des größten Teils des Schrumpfvorganges unter Überdruck zu halten, um jede Faltenbildung zu unterbinden und eine gleichmäßige Anlage der geschrumpften Schrumpfhaube am Gutstapel zu erzielen. Ohne weiteres kann unterhalb der Palette auch ein Unterschrumpf erzeugt werden, wenn eine genügend lange Schrumpfhaube verwendet wird und wenn der freie Rand der Schrumpfhaube freigegeben wird, bevor die Schrumpfung die Palettenunterkante erreicht.

Eine Vorrichtung zur Durchführung des Verfahrens besitzt einen Stellplatz oder einen Förderer für, einen auf einer Palette angeordneten Gutstapel, eine Einrichtung zum Überziehen des Gutstapels mit einer Schrumpfhaube, die an ihrem unteren Rand von Greifern erfaßt wird, eine in vertikaler Richtung auf- und abbewegbare Schrumpfeinrichtung und ein unter dem Stellplatz oder dem Förderer angeordnetes Gebläse. Die Vorrichtung ist dadurch gekennzeichnet, daß am Stellplatz oder Förderer außerhalb des von der Palette beanspruchten Raums jedoch innerhalb des Arbeitsbereiches der Greifer wenigstens ein beweglicher Folienabweiser vorgesehen ist, der in seiner ausgefahrenen Stellung bis in den Bereich des Gutstapels ragt. Vorzugsweise sind Folienabweiser auf gegenüberliegenden Seiten des Förderers angeordnet, insbesondere so, daß die Folienabweiser sich im Bereich der Stirnseiten der Palette befinden, weil an genormten Paletten die Längen gleich und nur die Breiten unterschiedlich sind. Der oder die Folienabweiser werden ausgefahren, so daß sie bis in den Bereich des Gutstapels ragen. Dann wird die Schrumpfhaube über den Gutstapel gezogen, wobei die den unteren Rand der Schrumpfhaube haltenden Greifer sich außerhalb der Folienabweiser bewegen. Nachdem die Greifer den unteren Rand der Schrumpfhaube freigegeben haben und wieder in ihre Ausgangsposition zurückgefahren sind, kann der Schrumpfvorgang beginnen, wobei der untere Teil der Schrumpfhaube von den Folienabweisern wenigstens bereichsweise vom Gutstapel, der Palette und der auf der Palette aufliegenden Folie ferngehalten werden.

Wenn die Schrumpfung den Bereich der Folienabweiser erreicht, werden sie entfernt, wozu die Folienabweiser vorzugsweise um eine horizontale Achse schwenkbar gelagert sind und einen Schwenkantrieb aufweisen. Die Schrumpfung schreitet dann bis zum unteren Rand der Schrumpfhaube fort, wobei auch eine Verschweißung mit der auf der Palette aufliegenden Folie erfolgt.

Für die Gestaltung der Folienabweiser bestehen mehrere Möglichkeiten. Die Folienabweiser können gabelförmig ausgebildet sein und dementsprechend Gabelzinken aufweisen.

Die Folienabweiser können aber auch als Luftführungskanäle ausgebildet sein, z. B. in Form von Rohren oder mit Öffnungen versehenen Kästen, so daß während des größten Teils des Schrumpfvorganges Luft unter die Schrumpfhaube geblasen werden kann.

Damit das erwärmte Material der Schrumpffolie nicht an den Folienabweisern haftet, kann die Oberfläche der Folienabweiser mit PTFE (Polytetrafluoräthylen) beschichtet sein. Ferner können die Folienabweiser eine Halteeinrichtung für den unteren Rand der Schrumpfhaube aufweisen, so daß die über den Gutstapel gezogene Schrumpfhaube während des Schrumpfens nicht nach oben wegrutscht. Sollen die Paletten mit Gutstapel auch einen Unterschrumpf erhalten, dann kann die Vorrichtung auch mit einer Hubeinrichtung zum Anheben der Palette ausgerüstet sein. In diesem Fall sind die Folienabweiser vorzugsweise gleichsinnig mit der von der Hubeinrichtung bewegten Palette bewegbar.

Im folgenden wird ein in der Zeichnung dargestelltes Ausführungsbeispiel der Erfindung erläutert ; es zeigen :
Fig. 1 in schematischer Darstellung eine Vorrichtung zum Verpacken eines auf einer Palette angeordneten Gutstapels,
Fig. 2 teilweise den Gegenstand nach Fig. 1 in anderer Ansicht.

In der Zeichnung ist ein Förderer 1 dargestellt, auf dem Paletten 2 mit einem darauf angeordneten Gutstapel 3 aus Flaschen transportiert werden. Auf der Oberseite der Palette 2 liegt eine Folie 4, die über den Rand der Palette übersteht. Auf der Folie 4 ist der Gutstapel 3 angeordnet. Der Gutstapel 3 und die Palette 2 sollen mit einer Schrumpfhaube 5 überzogen und derart eingeschrumpft werden, daß die Schrumpfhaube 5 mit dem Rand der Folie 4 verschweißt und gleichzeitig ein sich unter die Unterseite der Palette 2 legender Unterschrumpf gebildet wird.

Im Bereich des Förderers 1 befindet sich eine Einrichtung zum Überziehen des Gutstapels mit einer Schrumpfhaube. Von dieser Einrichtung sind lediglich Greifer 6 dargestellt, die den unteren Rand 7 der Schrumpfhaube 5 erfassen und die geöffnete Schrumpfhaube 5 über den Gutstapel 3 ziehen.

Dabei wird der untere Rand 7 der Schrumpfhaube 5 auch über beidseits des Förderers 1 angeordnete Folienabweiser 8 gezogen, die schwenkbar seitlich am Förderer 1 gelagert sind und mit Hilfe eines Antriebes 9, der bei der dargestellten Ausführung ein Druckluftzylinder ist, in Richtung der Doppelpfeile 10 in Fig. 2 verschwenkbar sind. Die Folienabweiser 8, von denen in Fig. 1 nur einer dargestellt ist, werden vor dem Überziehen der Schrumpfhaube 5 auf den Gutstapel 3 hochgeschwenkt. Sie bleiben in dieser Position auch dann, wenn die Greifer 6 den unteren Rand 7 der Schrumpfhaube 5 freigegeben haben und wieder in ihre Ausgangsstellung zurückgefahren sind.

Nunmehr kann die Schrumpfhaube 5 geschrumpft werden, - und zwar mit einer rahmenförmigen Schrumpfeinrichtung, deren Rahmen etwas größer ist als die Grundfläche des Gutstapels 3 und aus deren Rahmenstäben Heißgas auf die Schrumpfhaube 5 geblasen wird. Die Schrumpfeinrichtung bewegt sich von oben nach unten längs des Gutstapels 3. Während des größten Teils des Schrumpfvorganges wird über die Folienabweiser 8, die bei der dargestellten Ausführung hohl ausgebildet sind, Luft unter die Schrumpfhaube 5 geblasen, damit eine gleichmäßige Schrumpfung und ein faltenfreies Anlegen der Schrumpfhaube 5 am Gutstapel 3 erreicht wird.

Die Folienabweiser 8 besitzen eine Oberflächenschicht auch PTFE, damit das erwärmte Material der Schrumpfhaube 5 nicht an ihnen hängen bleibt. Außerdem können die Folienabweiser 8 mit Halteeinrichtungen oder geraunter Oberfläche versehen sein, damit die unteren Bereiche der Schrumpfhaube 5 beim Schrumpfen nicht nach oben rutschen.

Wenn die Schrumpfeinrichtung in den Bereich der Folienabweiser 8 kommt, werden diese in Richtung der Doppelpfeile 10 in horizontale Position geschwenkt. Dann wird ein unterhalb des Förderers bzw. zwischen den dargestellten Förderbahnen angeordnetes Sauggebläse 11 in Betrieb genommen, welches unterhalb der Palette 2 einen Unterdruck erzeugt, der sich bis in den Raum unter der Schrumpfhaube 5 fortsetzt. Der untere Bereich der Schrumpfhaube 5 legt sich dadurch dicht an den Gutstapel 3 an und auch an den überstehenden Rand der auf der Palette 2 befindlichen Folie 4. Beim weiteren Absenken der Schrumpfeinrichtung wird dann der Rand der Folie 4 mit der Schrumpfhaube dicht verschweißt.

Bei der dargestellten Ausführung ist im Bereich des Förderers 1 bzw. zwischen den beiden Förderbahnen eine Hubeinrichtung 12 vorgesehen, mit der die Palette 2 wie dargestellt angehoben werden kann, so daß die Unterseite der Palette 2 frei wird. Damit ist die Möglichkeit gegeben, einen Unterschrumpf herzustellen, durch den der Gutstapel 3 zusätzlich an der Palette 2 gehalten wird.

## Patentansprüche

1. Verfahren zum Verpacken eines auf einer Palette angeordneten Gutstapels, insbesondere aus Flaschen, Dosen o. dgl., wobei eine über den Gutstapel (3) gezogene Schrumpfhaube (5) in vertikaler Richtung fortschreitend geschrumpft und mit einer zwischen Gutstapel und Palette (2) angeordneten, über den Rand der Palette vorstehenden Folie (4) verschweißt wird, dadurch gekennzeichnet, daß der untere freie Rand (7) der über den Gutstapel (3) gezogenen Schrumpfhaube (5) wenigstens bereichsweise von der Palette und der darauf angeordneten Folie (4) ferngehalten wird, daß die Schrumpfhaube (5) von oben nach unten geschrumpft wird und daß der freie Rand (7) der Schrumpfhaube (5) freigegeben sowie unter der Schrumpfhaube (5) ein Unterdruck erzeugt wird, kurz bevor die Schrumpfung die Palette (2) erreicht.

2. Verfahren nach Anspruch 1, dadurch gekennzeichnet, daß zur Bildung eines Unterschrumpfes unterhalb der Palette (2) der freie Rand (7) der Schrumpfhaube (5) durch Anheben der Palette freigegeben wird, bevor die Schrumpfung die Palettenunterkante erreicht.

3. Verfahren nach Anspruch 1 oder 2, dadurch gekennzeichnet, daß die Schrumpfhaube (5) während des größten Teils des Schrumpfvorganges unter Überdruck gehalten wird.

4. Vorrichtung zur Durchführung des Verfahrens nach einem der Ansprüche 1 bis 3 mit einem Stellplatz oder einem Förderer (1) für einen auf einer Palette (2) angeordneten Gutstapel (3), einer Einrichtung zum Überziehen des Gutstapels mit einer Schrumpfhaube (5), die an ihren unteren Rand (7) von Greifern (6) erfaßt wird, einer in vertikaler Richtung auf- und ab bewegbaren Schrumpfeinrichtung und mit einem unter dem Stellplatz oder dem Förderer angeordneten Gebläse (11), dadurch gekennzeichnet, daß am Stellplatz oder Förderer (1) außerhalb des von der Palette (2) beanspruchten Raums jedoch innerhalb des Arbeitsbereiches der Greifer (6) wenigstens ein beweglicher Folienabweiser (8) vorgesehen ist, der in seiner ausgefahrenen Stellung bis in den Bereich des Gutstapels ragt.

5. Vorrichtung nach Anspruch 4, gekennzeichnet durch Folienabweiser (8) auf gegenüberliegenden Seiten des Stellplatzes oder Förderers (1).

6. Vorrichtung nach Anspruch 4 oder 5, dadurch gekennzeichnet, daß die Folienabweiser (8) um eine horizontale Achse schwenkbar gelagert sind und einen Schwenkantrieb (9) aufweisen.

7. Vorrichtung nach einem der Ansprüche 4 bis 6, dadurch gekennzeichnet, daß die Folienabweiser (8) gabelförmig ausgebildet sind und Gabelzinken aufweisen.

8. Vorrichtung nach einem der Ansprüche 4 bis 7, dadurch gekennzeichnet, daß die Folienabweiser (8) als Luftführungskanäle ausgebildet sind.

9. Vorrichtung nach einem der Ansprüche 4 bis 8, dadurch gekennzeichnet, daß die Oberflächen der Folienabweiser (8) mit PTFE beschichtet sind.

10. Vorrichtung nach einem der Ansprüche 4 bis 9, dadurch gekennzeichnet, daß die Folienabweiser (6) eine Halteeinrichtung für den unteren Rand (7) der Schrumpffolie (5) aufweisen.

11. Vorrichtung nach einem der Ansprüche 4 bis 10, gekennzeichnet durch eine Hubeinrichtung (12) zum Anheben der Palette (2).

12. Vorrichtung nach einem der Ansprüche 4 bis 11, dadurch gekennzeichnet, daß die Folienabweiser (8) gleichsinnig mit der von der Hubeinrichtung (12) bewegten Palette (2) bewegbar sind.

## Claims

1. A method for packaging a stack of products, in particular bottles, jars or the like, disposed on a pallet, according to which a shrinking hood (5) drawn over the stack (3) is progressively shrunk in the vertical direction and is welded to a foil (4) disposed between the stack and the pallet (2) and projecting over the edge of the pallet (2), characterised in that the lower free edge (7) of the shrinking hood (5) drawn over the stack (3) is at least in part held away from the pallet and the foil (4) disposed thereon, that the shrinking hood (5) is shrunk from the top towards the bottom, and that the free edge (7) of the shrinking hood (5) is released and low pressure is created under the shrinking hood (5) shortly before shrinkage reaches the pallet (2).

2. A method according to claim 1, characterised in that, to form an undershrinkage beneath the pallet (2), the free edge (7) of the shrinking hood (5) is released by lifting the pallet before shrinkage reaches the lower edge of the pallet.

3. A method according to claim 1 or 2, characterised in that the shrinking hood (5) is kept under low pressure for the greater part of the shrinking process.

4. A device for carrying out the method according to one of claims 1 to 3, with a depositing station or a conveyor (1) for a stack (3) disposed on a pallet (2), a device for covering the stack with a shrinking hood (5), which is gripped by its lower edge (7) by grippers (6), a shrinking device which is movable up and down, and a fan (11) disposed under the depositing space or conveyor, characterised in that at least one movable foil separator (8) is disposed on the depositing space or conveyor (1) outside the space occupied by the pallet (2), but within the operating range of the grippers (6), the said foil separator (8) projecting, in its extended position, as far as the stack of products.

5. A device according to claim 4, characterised by foil separators (8) on opposite sides of the depositing space or conveyor (1).

6. A device according to claim 4 or 5, characterised in that the foil separators (8) are pivotably mounted about a horizontal axis and have a pivot drive (9).

7. A device according to one of claims 4 to 6, characterised in that the foil separators (8) are fork-shaped and have fork arms.

8. A device according to one of claims 4 to 7, characterised in that the foil separators (8) are formed as air-conducting channels.

9. A device according to one of claims 4 to 8, characterised in that the surfaces of the foil separators (8) are coated with PIFE.

10. A device according to one of claims 4 to 9, characterised in that the foil separators (8) have a holding device for the lower edge (7) of the shrink foil (5).

11. A device according to one of claims 4 to 10, characterised by a lifting device (12) for lifting the pallet (2).

12. A device according to one of claims 4 to 11, characterised in that the foil separators (8) are movable in the same direction as the pallet (2) moved by the lifting device (12).

## Revendications

1. Procédé d'emballage d'une pile d'objets placée sur une palette et constituée notamment de bouteilles, boîtes métalliques ou objets similaires, selon lequel une enveloppe rétractible (5) tendue au-dessus de la pile d'objets (3) est progressivement rétractée dans le sens vertical, puis est soudée à une feuille (4) qui est intercalée entre la pile d'objets et la palette (2) et dépasse au-delà du bord de cette palette, caractérisé par le fait que le bord inférieur libre (7) de l'enveloppe rétractible (5) tendue au-dessus de la pile d'objets (3) est maintenu, au moins par zones, à distance de la palette et de la feuille (4) qui s'y trouve ; par le fait que l'enveloppe rétractible (5) est rétractée de haut en bas ; et par le fait que le bord libre (7) de l'enveloppe rétractible (5) est libéré et une dépression est engendrée, au-dessous de l'enveloppe rétractible (5), peu avant que la rétraction atteigne la palette (2).

2. Procédé selon la revendication 1, caractérisé par le fait que, en vue de former un retrait inférieur au-dessous de la palette (2), le bord libre (7) de l'enveloppe rétractible (5) est libéré par soulèvement de la palette, avant que la rétraction atteigne l'arête inférieure de cette palette.

3. Procédé selon la revendication 1 ou 2, caractérisé par le fait que l'enveloppe rétractible (5) est maintenue sous une surpression durant la majeure partie du processus de rétraction.

4. Dispositif pour la mise en oeuvre du procédé selon l'une des revendications 1 à 3, comprenant un reposoir ou un convoyeur (1) pour une pile d'objets (3) placée sur une palette (2) ; un mécanisme pour revêtir la pile d'objets à l'aide d'une enveloppe rétractible (5), qui est saisie par des organes de préhension (6) sur son bord inférieur (7) ; un mécanisme de rétraction, pouvant accomplir un mouvement alternatif dans le sens vertical ; et une soufflerie (11) installée au-dessous du reposoir ou du convoyeur, caractérisé par le fait qu'au moins un repousse-feuilles (8) mobile, prévu sur le reposoir ou le convoyeur (1) en dehors de l'espace exigé par la palette (2), mais cependant à l'intérieur de la zone de travail des organes de préhension (6), s'étend jusqu'au voisinage de la pile d'objets lorsqu'il occupe sa position déployée.

5. Dispositif selon la revendication 4, caractérisé par des repousse-feuilles (8) sur des côtés opposés du reposoir ou convoyeur (1).

6. Dispositif selon la revendication 4 ou 5, caractérisé par le fait que les repousse-feuilles (8) sont montés pivotants autour d'un axe horizontal, et présentent un entraînement (9) en pivotement.

7. Dispositif selon l'une des revendications 4 à 6, caractérisé par le fait que les repousse-feuilles (8) sont de réalisation fourchue, et comportent des fourchons.

8. Dispositif selon l'une des revendications 4 à 7, caractérisé par le fait que les repousse-feuilles (8) sont réalisés sous la forme de canaux de passage d'air.

9. Dispositif selon l'une des revendications 4 à 8, caractérisé par le fait que les surfaces des repousse-feuilles (8) sont revêtues de PTFE.

10. Dispositif selon l'une des revendications 4 à 9, caractérisé par le fait que les repousse-feuilles (8) présentent un système de retenue pour le bord inférieur (7) de l'enveloppe rétractible (5).

11. Dispositif selon l'une des revendications 4 à 10, caractérisé par un mécanisme élévateur (12) pour soulever la palette (2).

12. Dispositif selon l'une des revendications 4 à 11, caractérisé par le fait que les repousse-feuilles (8) peuvent être animés d'un mouvement dans le même sens que la palette (2) mue par le mécanisme élévateur (12).
